# FASCICULE DE BREVET EUROPEEN

(11) **EP 1 363 256 B1**
(45) Date de publication et mention de la délivrance du brevet: **19.11.2008**
(21) Numéro de dépôt: 03360059.4
(22) Date de dépôt: 07.05.2003
(51) Int. Cl.: G08B 13/196

(54) **Dispositif de surveillance et de sécurité et procédé de fonctionnement d'un tel dispositif**
Sicherheits- und Überwachungsvorrichtung und Betriebsverfahren einer solchen Vorrichtung
Security and monitoring device and operating method of such device

(30) Priorité: 10.05.2002 FR 0205782
(43) Date de publication de la demande: 19.11.2003
(73) Titulaire: Radio Systèmes Ingenierie (Société Anonyme), 67200 Strasbourg (FR)
(72) Inventeur: Reibel, Jean-Michel, 67450 Lampertheim (FR); Viscaino, Daniel, 71410 Sanvigne Les Mines (FR)
(74) Mandataire: Nuss, Pierre

(56) Documents cités:
- EP-A- 1 202 569
- WO-A-02/11449
- DE-U- 20 021 902
- FR-A- 2 551 240
- GB-A- 2 064 189
- US-A- 4 511 886

## Description

La présente invention concerne le domaine de la protection des biens et des personnes, et a pour objet un dispositif de surveillance et de sécurité anti-intrusion, ainsi qu'un procédé de fonctionnement d'un tel dispositif.

Il existe déjà de nombreux types de systèmes électroniques de surveillance de sites ou de locaux industriels et d'habitation.

Ces systèmes sont principalement divisés en deux catégories, à savoir, les systèmes filaires, dans lesquels les différents composantes du système sont reliées entre elles par des lignes physiques, et les systèmes sans fil, notamment radiofréquence, dans lesquels les différentes composantes communiquent par transmissions hertziennes.

WO 02/11449 ou GB 2 064 189 divulguent de tels systèmes.

Bien que les systèmes de la seconde catégorie soient plus sûrs et plus aisés à installer, ils ne sont pas flexibles, ni sûrs, car ils mettent en oeuvre une transmission unidirectionnelle entre les détecteurs ou capteurs et la centrale.

Ils peuvent ainsi faire l'objet de falsification des données recueillies, notamment dans le cas de systèmes intégrant des moyens de vidéosurveillance par substitution des signaux vidéo transmis vers la centrale d'alarme.

De plus, lesdits détecteurs ou capteurs génèrent une émission vers la centrale à chaque sollicitation, sans cohérence entre les émissions des différents périphériques et sans que ces derniers soient informés de l'état de ladite centrale (activée ou désactivée).

La présente invention a pour principal but de pallier les inconvénients précités.

Elle a, en second lieu, également pour but de proposer un dispositif du type précité, c'est-à-dire sans fil, avec une consommation optimisée, aisément modulable en termes de nombre de composantes fonctionnelles et renforcés contre les tentatives d'endommagement et de mise hors d'état de fonctionnement.

A cet effet, la présente invention a pour principal objet un dispositif de surveillance et de sécurité anti-intrusion comprenant, d'une part, un module central de gestion et de contrôle, intégrant notamment des moyens de traitement de données et de gestion, des moyens de mémoire programmable et des moyens d'émission / réception pour des transmissions bidirectionnelles à distance par voie radiofréquence et, d'autre part, au moins une unité périphérique de caméra vidéo couplée à un détecteur, le module central et chaque unité périphérique comportant une alimentation autonome propre, dispositif caractérisé en ce que le module central et chaque unité périphérique du type caméra / détecteur comprennent des moyens d'émission / réception radiofréquence pour la transmission bidirectionnelle synchrone intermittente entre eux de signaux de données et/ou de contrôle, et en ce que chaque unité périphérique comporte un émetteur radiofréquence et le module central un récepteur radiofréquence, adaptés pour la transmission unidirectionnelle, préférentiellement intermittente, de signaux vidéo ou d'images, un codage numérique ou un moyen d'authentification analogue étant transmis sur une sous-porteuse destinée au transport de la composante audio desdits signaux vidéo, ce en parallèle avec chaque flux vidéo transmis vers le module.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
La figure 1 est une représentation schématique d'un dispositif selon l'invention ;
La figure 2 est un schéma synoptique fonctionnel du module central faisant partie du dispositif de la figure 1 ;
La figure 3 est une vue en coupe et en élévation latérale du boîtier renfermant le module central de la figure 2, et,
La figure 4 est une vue partielle en perspective et partiellement écorchée du boîtier renfermant le module central.

Comme le montrent les figures 1 et 2 des dessins annexés, le dispositif de surveillance et de sécurité anti-intrusion comprend, d'une part, un module central de gestion et de contrôle 1, intégrant notamment des moyens 2, 2' de traitement de données et de gestion, des moyens de mémoire programmable 14, 14', 14" et des moyens 3 d'émission / réception pour des transmissions bidirectionnelles à distance par voie radiofréquence ou filaire et, d'autre part, au moins une unité périphérique 4 de caméra vidéo 5 couplée à un détecteur 6.

Les moyens de mémoire programmable pourront par exemple comprendre une mémoire vive 14, une logique programmable 14' et une mémoire dite "flash" 14".

La mise en oeuvre d'une logique programmable 14' servant à l'acquisition des images (par écriture des pixels dans la mémoire 14) permettra de faciliter la fabrication et le fonctionnement du module central 1.

Conformément à l'invention, le module central 1 et chaque unité périphérique 4 comporte une alimentation autonome 7, 7' propre, en ce que le module central 1 et chaque unité périphérique 4 du type caméra 5 / détecteur 6 comprennent des moyens 8, 9 d'émission / réception radiofréquence pour la transmission bidirectionnelle synchrone entre eux de signaux de données et/ou de contrôle, et chaque unité périphérique 4 comporte un émetteur radiofréquence 10 et le module central 1 un récepteur radiofréquence 11, adaptés pour la transmission unidirectionnelle, préférentiellement intermittente, de signaux vidéo ou d'images, un codage numérique ou un moyen d'authentification analogue étant transmis sur une sous-porteuse destinées au transport de la composante audio desdites signaux vidéo, ce en parallèle avec chaque flux vidéo transmis vers le module 1.

Afin de limiter la consommation au niveau de la ou des unités périphériques 4, l'activation, pendant une durée prédéterminée, de la caméra vidéo 5 de chaque unité périphérique 4 et l'acquisition et la transmission consécutives d'une ou de plusieurs image(s) vers le module central 1 sont déclenchées, directement ou indirectement, par le détecteur 6, par exemple sous forme de détecteur de présence ou de mouvement, de l'unité périphérique 4 concernée, le cas échéant après validation par le module central 1.

Préférentiellement, en cas de détection de présence ou de mouvement dans son champ, le détecteur 6 d'une unité périphérique 4 en informe tout d'abord le module central 1, qui analyse l'information communiquée par ledit détecteur 6, puis éventuellement envoie un signal ou un message d'activation de la caméra vidéo correspondante.

Ces dispositions permettent d'éviter les transmissions d'images injustifiées et autorisent une gestion sans interférence des différentes caméras vidéo du dispositif.

En outre, chacune de ces unités 4 peut comprendre des moyens d'éclairage 4, dont la zone d'irradiation se confond sensiblement avec la zone d'acquisition de la caméra vidéo 5 de l'unité concernée 4, l'activation desdits moyens d'éclairage 12 étant synchronisée avec des périodes d'acquisition effective d'images par ladite caméra vidéo 5 correspondante.

Ces moyens d'éclairage 12 émettront de la lumière visible dans le cas général, et notamment en cas de mise en oeuvre de caméras vidéo 5 couleur, mais pourront également émettre dans l'infrarouge (rayonnement invisible) lorsque les caméras vidéo 5 sont du type noir et blanc.

De plus, l'antenne de l'émetteur 10 pourra être orientée en direction du module central 1 de manière à en augmenter la portée.

Les moyens d'émission / réception pourront par exemple utiliser une bande de fréquences autour de 868 MHz et l'émetteur 10 une bande autour de 2,4 GHz.

Pour réduire la consommation liée au traitement des images vidéo reçues par le module central 1, ce dernier peut comprendre des moyens de traitement spécifique et limiter la quantité d'informations à traiter.

Ainsi, comme le montre la figure 2 des dessins annexés, les moyens de traitement et de gestion sont constitués par un microprocesseur principal 2 et par un microprocesseur 2' de traitement de signaux, reliés par un bus de données 13 et un bus d'adresses 13' à différentes mémoires de travail 14, 14", à une logique programmable 14', ainsi qu'à un décodeur 15 de signaux vidéo, l'image ou au moins l'une des images reçues de la ou des unité(s) périphérique(s) 4 étant réduites en résolution et comparées à une image de référence correspondante mémorisée antérieurement, par l'intermédiaire desdits moyens 2, 2' de traitement et de gestion, ces derniers effectuant éventuellement, en cas de détection d'une différence entre les deux images comparées ou d'une anomalie, une vérification confirmative en effectuant une nouvelle comparaison desdites images entre elles avec une résolution augmentée, avant de déclencher une procédure d'alerte.

Préférentiellement, ladite au moins une image reçue est comparée, après réduction en résolution, à une image de référence stockée dans une des mémoires de travail 14 et correspondant à une situation normale (détection d'une présence anormale).

Par ailleurs, dans le cas de la transmission d'une séquence de plusieurs images successives, la comparaison après réduction en résolution est effectuée, éventuellement de manière répétitive, entre deux images de ladite séquence, le cas échéant en fonction du résultat d'une première comparaison de la première image de la séquence considérée avec une image de référence mémorisée (suivi d'un déplacement d'une présence).

Par ces mesures, on aboutit à une réduction du temps de calcul et un filtrage automatique du bruit et des petits détails.

Selon une caractéristique de l'invention, autorisant une transmission rapide des différentes informations et données décrivant l'état du dispositif de surveillance et de sécurité anti-intrusion et la situation au niveau des locaux surveillés, le module central 1 intègre avantageusement des moyens logiciels de compression numérique de fichiers vidéo et de constitution d'une interface de communication avec la supervoie de communication (par exemple Internet), ainsi qu'un modem logiciel et des moyens de synthèse audio.

Pour assurer une protection aussi complète que possible, en permettant l'identification d'incidents et d'anomalies de différentes natures, le dispositif selon l'invention peut comprendre, en outre, comme module(s) périphérique(s) supplémentaires, au moins un détecteur 16 choisi dans le groupe formé par les détecteurs de mouvements, les détecteurs d'ouverture, les détecteurs de bris de vitrage et les différents types de détecteurs d'anomalies ou de dysfonctionnement domestiques, chaque détecteur 16 étant équipé de moyens 16' d'émission / réception radiofréquence pour une communication bidirectionnelle synchrone avec le module central 1.

Conformément à une autre caractéristique de l'invention, ledit dispositif comprend également, comme autres modules périphériques, au moins un clavier 19 de commande et de programmation, adapté notamment pour une fixation murale et, le cas échéant, au moins une sirène 17 déportée et/ou au moins une télécommande 18, chacun de ces modules périphériques 17, 18, 19 étant équipés de moyens d'émission / réception radiofréquence propres 17', 18', 19' pour une communication bidirectionnelle avec le module central 1.

La sirène 17 pourra, en variante, également être intégrée dans la structure du module central 1.

Pour permettre une identification aisée d'un utilisateur autorisé, ledit clavier 19 peut être pourvu d'un lecteur 20 de badge d'identification sans contact, mettant en oeuvre un champ d'interrogation électromagnétique, ledit lecteur 20 étant activé, pendant une durée déterminée, par un capteur de proximité 21, par exemple du type infrarouge.

Le capteur de proximité 21 pourra fonctionner soit de manière cyclique pour limiter au maximum la consommation, soit de manière continue pour raccourcir les délais de réaction.

Le lecteur de badge 20 peut par exemple être du type de celui décrit dans la demande de brevet français déposée ce jour au nom de la demanderesse et concernant une unité de reconnaissance d'un badge ou analogue et un procédé mettant en oeuvre une telle unité.

Par ailleurs, pour augmenter l'autonomie de fonctionnement de la télécommande 8, cette dernière est basculée automatiquement en mode sommeil en cas de coupure de sa liaison avec le module central 1 et n'est réactivée que suite à l'appui sur une touche quelconque par l'utilisateur et rétablissement consécutif de ladite liaison avec le module central 1.

Ainsi, lorsque cette télécommande 18 sortira du périmètre couvert par les moyens d'émission / réception 8, elle sera désactivée et lors de sa réactivation par appui sur une touche, un rétablissement de la communication est réalisé au moyen d'échanges asynchrones entre ladite télécommande 18 et le module central 1, ce par scrutation de différents canaux radiofréquence utilisés et/ou créneaux temporels.

De plus, en prévoyant un avertisseur sonore au niveau de ladite télécommande 18, il est possible d'utiliser cette dernière, par l'intermédiaire de la voie de communication en retour, en tant qu'avertisseur portable (borne mobile de téléappel).

Afin de pouvoir garantir une bonne protection physique pour le module central 1, ce dernier est monté dans un boîtier 22 fermé, qui est constitué de deux demi-coques complémentaires, dont l'une inférieure 22' forme embase de fixation et dont l'autre supérieure 22" forme couvercle, et comporte un contact 23 de détection d'ouverture et/ou de séparation des demi-coques 22', 22", ces dernières étant reliées par des colonnes de transmission d'efforts 24, destinées à assurer le support de ladite demi-coque supérieure 22" et son maintien à distance par rapport à la demi-coque inférieure 22'.

Ledit contact 23 pourra par exemple détecter un enfoncement du couvercle 22" (choc violent du type coup de marteau), mais également une séparation forcée (par exemple par découpage des parois latérales) en plusieurs parties dudit couvercle 22.

En vue d'obtenir une protection renforcée du module central 1, le boîtier 22 comprend une coque intermédiaire 22"' de protection, s'étendant entre l'embase 22' et le couvercle 22" et recouvrant le circuit imprimé ou la carte 26 fixée à l'embase 22' et portant les composants électroniques et électriques fonctionnels 2, 2', 13, 14, 14', 14", 15 du module central 1 et en ce que chaque colonne de transmission d'efforts 24 est constituée, d'une part, par une portion de tube rigide 28 formée d'un seul tenant avec la coque intermédiaire 22"' et d'étendant en direction de l'embase 22', d'autre part, par un plot d'appui 29 recevant la base de la portion de tube rigide 28 et, enfin, par un manchon 30 formé sur la face intérieure du couvercle 22' et destiné à prendre appui sur la coque intermédiaire 22"' avec interposition d'une rondelle 31 en un matériau résilient et/ou élastique (figures 3 et 4).

Pour éviter toute tentative de neutralisation de la sirène 7, cette dernière est logée dans un boîtier 25 indépendant, sensiblement similaire, extérieurement, au boîtier 22 renfermant le module central 1, le module 17" de restitution du signal sonore d'alerte de ladite sirène 17 étant monté mobile sur un contact de déclenchement à compression, normalement désactivé.

Les cloisons internes du boîtier 25 renfermant la sirène peuvent être disposées et conformées de telle manière qu'en cas d'injection de mousse expansive (neutralisation de l'organe vibratoire de la sirène), la dilatation de ladite mousse est dirigée vers ledit contact de déclenchement de la sirène en vue de son activation.

Le cas échéant, une sirène pourra également être montée dans le boîtier 22 renfermant le module central 1.

Enfin, le dispositif selon l'invention peut, notamment lorsqu'une personne âgée et/ou malade est présente dans les locaux surveillés, intégrer éventuellement au moins un médaillon d'assistance 26 portable, à alimentation autonome, équipé notamment de moyens d'émission / réception radiofréquence pour l'établissement d'une communication avec le module central 1.

En cas de déclenchement d'une alerte, ledit médaillon 26 permettra de réaliser une mesure du rythme cardiaque en utilisant au moins deux touches montées sur le boîtier dudit médaillon et dont la surface est conductrice, ces deux touches étant disposées de manière à n'être accessibles que par les doigts d'une personne (et non par la paume).

Des témoins (sonores ou lumineux) dudit médaillon permettront d'indiquer respectivement que la mesure n'est pas finalisée et que la mesure est achevée. Le résultat de la mesure effectuée est envoyé à un centre d'écoute distant par l'intermédiaire de la supervoie de communication (Internet). Toutefois, ledit centre pourra être alerté au moyen d'un premier rappel, dès le déclenchement de l'alerte ou le début de l'appui des doigts sur les touches concernées.

L'invention a également pour objet un procédé de fonctionnement d'un dispositif de surveillance tel que décrit ci-dessus.

Ce procédé consiste essentiellement, en cas de détection d'un incident ou d'une anomalie par l'un(e) quelconque des modules 16 ou unités périphériques 4, à constituer au niveau du module central 1 un courrier électronique décrivant l'incident ou l'anomalie sur la base des données et/ou informations fournies par le module 16 et/ou l'unité 4 concerné(e)(s), puis à effectuer au moins un appel vers un ou plusieurs numéro(s) pré-enregistrés pour annoncer l'envoi dudit courrier électronique et, enfin, à envoyer ensuite le courrier électronique formé d'un message descriptif accompagné, le cas échéant, d'un fichier attaché, par exemple du type audio et/ou vidéo sous forme d'une série d'images, vers une ou plusieurs adresse(s) préprogrammée(s).

Le dispositif selon l'invention pourra également servir à visualiser à distance des images en direct fournies par les caméras vidéo 5 des différents périphériques 4. Cette opération pourra, par exemple, être effectuée par l'utilisateur en appelant chez lui de l'extérieur, via une ligne téléphonique, et en fournissant des instructions adaptées au module central 1 après vérification de son identité.

Dans une phase d'initialisation du dispositif de surveillance selon l'invention, il sera procédé à la mémorisation d'une première liste de numéros de téléphones (appelants) disposant d'un accès déterminé (fonctionnalité distincte prédéterminée) au module central 1, pour réaliser des interventions et des interrogations à distance.

Une seconde liste de numéros de téléphones, ainsi que des adresses de transmission Internet (adresses URL), est mise en mémoire en tant que destinataires hiérarchisés des appels en phonie et des courriers électroniques signalant les incidents et/ou les anomalies survenus au niveau des locaux surveillés.

La gestion des communications et la synchronisation entre les différents modules constitutifs du dispositif selon la présente invention, de même que le fonctionnement de ce dernier, pourront par exemple être basés sur le procédé décrit dans la demande de brevet français n° 02 05747 du 7 mai 2002 au nom de la demanderesse.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, défini par les revendications.

## Revendications

1. Dispositif de surveillance et de sécurité anti-intrusion comprenant, d'une part, un module central de gestion et de contrôle (1), intégrant notamment des moyens de traitement de données et de gestion (2, 2'), des moyens de mémoire programmable (14, 14', 14") et des moyens d'émission réception (8, 9) pour des transmissions bidirechonnelles à distance par voie radiofréquence et, d'autre part, au moins une unité périphérique (4) de caméra vidéo (5) couplée à un détecteur (6), le module central et chaque unité périphérique comportant une alimentation autonome propre (7, 7'), dispositif **caractérisé en ce que** le module central (1) et chaque unité périphérique (4) du type caméra (5) / détecteur (6) comprennent des moyens (8, 9) d'émission / réception radiofréquence pour la transmission bidirectionnelle synchrone intermittente, entre eux, de signaux de données et/ou de contrôle, et **en ce que** chaque unité périphérique (4) comporte un émetteur radiofréquence (10) et le module central (1) un récepteur radiofréquence (11), adaptés pour la transmission unidirectionnelle, préférentiellement intermittente, de signaux vidéo ou d'images, un codage numérique ou un moyen d'authentification analogue étant transmis sur une sous-porteuse destinée au transport de la composante audio desdits signaux vidéo, ce en parallèle avec chaque flux vidéo transmis vers ledit module (1).

2. Dispositif selon la revendication 1, **caractérisé en ce que** l'activation, pendant une durée prédéterminée, de la caméra vidéo (5) de chaque unité périphérique (4) et l'acquisition et la transmission consécutives d'une ou de plusieurs image(s) vers le module central (1) sont déclenchées directement ou indirectement par le détecteur (6), par exemple sous forme de détecteur de présence ou de mouvement, de l'unité périphérique (4) concernée, le cas échéant après validation par le module central (1).

3. Dispositif selon la revendication 2, **caractérisé en ce que** chaque unité périphérique (4) comprend en outre des moyens d'éclairage (12), dont la zone d'irradiation se confond sensiblement avec la zone d'acquisition de la caméra vidéo (5) de l'unité concernée (4), l'activation desdits moyens d'éclairage (12) étant synchronisée avec des périodes d'acquisition effective d'images par ladite caméra vidéo (5) correspondante.

4. Dispositif selon l'une quelconque des revendications 1 à 3, **caractérisé en ce que** les moyens de traitement et de gestion sont constitués par un microprocesseur principal (2) et par un microprocesseur (2') de traitement de signaux, reliés par un bus de données (13) et un bus d'adresses (13') à différentes mémoires de travail (14, 14"), à une logique programmable (14'), ainsi qu'à un décodeur (15) de signaux vidéo, l'image ou au moins une des images reçue(s) de la ou des unité(s) périphérique(s) (4) étant réduite en résolution et comparée à une image de référence correspondante mémorisée antérieurement, par l'intermédiaire desdits moyens (2, 2') de traitement et de gestion, ces derniers effectuant éventuellement, en cas de détection d'une différence entre les deux images comparées ou d'une anomalie, une vérification confirmative en effectuant une nouvelle comparaison desdites images entre elles avec une résolution augmentée, avant de déclencher une procédure d'alerte.

5. Dispositif selon la revendication 4, **caractérisé en ce que** ladite au moins une image reçue est comparée, après réduction en résolution, à une image de référence stockée dans une des mémoires de travail (14) et correspondant à une situation normale.

6. Dispositif selon la revendication 4 ou la revendication 5, **caractérisé en ce que,** dans le cas de la transmission d'une séquence de plusieurs images successives, la comparaison après réduction en résolution est effectuée, éventuellement de manière répétitive, entre deux images de ladite séquence, le cas échéant en fonction du résultat d'une première comparaison de la première image de la séquence considérée avec une image de référence mémorisée.

7. Dispositif selon l'une quelconque des revendications 1 à 6, **caractérisé en ce que** le module central (1) intègre des moyens logiciels de compression numérique de fichiers vidéo et de constitution d'une interface de communication avec la supervoie de communication, ainsi qu'un modem logiciel et des moyens de synthèse audio.

8. Dispositif selon l'une quelconque des revendications 1 à 7, **caractérisé en ce qu'**il comprend en outre, comme module(s) périphérique(s), au moins un détecteur (16) choisi dans le groupe formé par les détecteurs de mouvements, les détecteurs d'ouverture, les détecteurs de bris de vitrage et les différents types de détecteurs d'anomalies ou de dysfonctionnement domestiques, chaque détecteur (16) étant équipé de moyens (16') d'émission / réception radiofréquence pour une communication bidirectionnelle synchrone avec le module central (1).

9. Dispositif selon l'une quelconque des revendications 1 à 8, **caractérisé en ce que** qu'il comprend également, comme autres modules périphériques, au moins un clavier (19) de commande et de programmation, adapté notamment pour une fixation murale et, le cas échéant, au moins une sirène (17) déportée et/ou au moins une télécommande (18), chacun de ces modules périphériques (17, 18, 19) étant équipés de moyens d'émission /réception radiofréquence propres (17', 18', 19') pour une communication bidirectionnelle avec le module central (1).

10. Dispositif selon la revendication 9, **caractérisé en ce que** le clavier (19) est pourvu d'un lecteur (20) de badge d'identification sans contact, mettant en oeuvre un champ d'interrogation électromagnétique, ledit lecteur (20) étant activé, pendant une durée déterminée, par un capteur de proximité (21), par exemple du type infrarouge, et **en ce que** la télécommande (18) est automatiquement basculée en mode sommeil en cas de coupure de sa liaison avec le module central (1) et n'est réactivée que suite à l'appui sur une touche quelconque par l'utilisateur et rétablissement consécutif de ladite liaison avec le module central (1).

11. Dispositif selon l'une quelconque des revendications 1 à 10, **caractérisé en ce que** le module central (1) est monté dans un boîtier (22) fermé, qui est constitué de deux demi-coques complémentaires, dont l'une inférieure (22') forme embase de fixation et dont l'autre supérieure (22") forme couvercle, et comporte un contact (23) de détection d'ouverture et/ou de séparation des demi-coques (22', 22"), ces dernières étant reliées par des colonnes de transmission d'efforts (24), destinées à assurer le support de ladite demi-coque supérieure (22") et son maintien à distance par rapport à la demi-coque inférieure (22').

12. Dispositif selon la revendication 11, **caractérisé en ce que** le boîtier (22) comprend une coque intermédiaire (22"') de protection, s'étendant entre l'embase (22') et le couvercle (22") et recouvrant le circuit imprimé ou la carte (26) fixée à l'embase (22') et portant les composants électroniques et électriques fonctionnels (2, 2', 13, 14, 14', 14", 15) du module central (1) et **en ce que** chaque colonne de transmission d'efforts (24) est constituée, d'une part, par une portion de tube rigide (28) formée d'un seul tenant avec la coque intermédiaire (22"') et s'étendant en direction de l'embase (22'), d'autre part, par un plot d'appui (29) recevant la base de la portion de tube rigide (28) et, enfin, par un manchon (30) formé sur la face intérieure du couvercle (22') et destiné à prendre appui sur la coque intermédiaire (22"') avec interposition d'une rondelle (31) en un matériau résilient et/ou élastique.

13. Dispositif selon l'une quelconque des revendications 9 à 12, **caractérisé en ce que** la sirène (17) est logée dans un boîtier (25) indépendant sensiblement similaire, extérieurement, au boîtier (22) renfermant le module central (1), le module (17") de restitution du signal sonore d'alerte de ladite sirène (17) étant monté mobile sur un contact de déclenchement à compression (17"'), normalement désactivé.

14. Procédé de fonctionnement d'un dispositif de surveillance selon la revendication 8, **caractérisé en ce qu'**il consiste, en cas de détection d'un incident ou d'une anomalie par l'un(e) quelconque des modules (16) ou unités périphériques (4), à constituer au niveau du module central (1) un courrier électronique décrivant l'incident ou l'anomalie sur la base des données et/ou informations fournies par le module (16) et/ou l'unité (4) concerné(e)(s), puis à effectuer au moins un appel vers un ou plusieurs numéro(s) pré-enregistrés pour annoncer l'envoi dudit courrier électronique et, enfin, à envoyer ensuite le courrier électronique formé d'un message descriptif accompagné, le cas échéant, d'un fichier attaché, par exemple du type audio et/ou vidéo ou sous forme d'une série d'images, vers une ou plusieurs adresse(s) préprogrammée(s).

## Claims

1. Monitoring and anti-intrusion security device comprising, on the one hand, a central management and control module (1), which integrates in particular data processing and management means (2, 2'), programmable memory means (14, 14', 14") and transmission/receiving means (8, 9) for remote bidirectional transmissions via radiofrequencies and, on the other hand, at least one video-camera (5) peripheral unit (4) coupled to a detector (6), the central module and each peripheral unit having their own autonomous power supply (7,7'), said device being **characterised in that** the central module (1) and each peripheral unit (4) of the camera (5)/detector (6) type includes radiofrequency transmitting/receiving means (8, 9) for the intermittent, synchronous bi-directional transmission between themselves of data or/and control signals, and **in that** each peripheral unit (4) has a radiofrequency transmitter (10) and the central module (1) a radiofrequency receiver (11), adapted for the preferably intermittent unidirectional transmission of video signals or images, a digital code or similar authentication means being transmitted on a sub-carrier for transporting the audio component of said video signals, in parallel with each video flow transmitted to said module (1).

2. Device according to claim 1, **characterised in that** the activation, for a predetermined period, of the video camera (5) of each peripheral unit (4) and the consecutive acquisition and transmission of one or more image(s) to the central module (1) are triggered directly or indirectly by the detector (6), for example in the form of a presence or movement detector, of the peripheral unit (4) concerned, if necessary after validation by the central module (1).

3. Device according to claim 2, **characterised in that** each peripheral unit (4) also comprises lighting means (12), the radiation zone of which merges virtually with the acquisition zone of the video camera (5) of the unit concerned (4), the activation of the said lighting means (12) being synchronised with periods of effective acquisition of images by the said corresponding video camera (5).

4. Device according to any one of claims 1 to 3, **characterised in that** the processing and management means consist of a main microprocessor (2) and a microprocessor (2') for processing signals, connected together by a data bus (13) and an address bus (13') with different working memories (14, 14"), with a random logic (14'), as well as a decoder (15) of video signals, the image or at least one of the images received from the peripheral unit(s) (4) being reduced in resolution and compared to a corresponding reference image stored previously, by means of said processing and management means (2, 2'), the latter conducting, if necessary, in the case of detecting a difference between the two compared images or an anomaly, a confirmatory verification by making a new comparison of said images with increased resolution before triggering an alarm procedure.

5. Device according to claim 4, **characterised in that** the said at least one received image is compared, after reduction in resolution, to a reference image stored in one of the working memories (14) and corresponding to a normal situation.

6. Device according to claim 4 or claim 5, **characterised in that** in the case of transmission of a sequence of several successive images, the comparison after reduction in resolution is carried out, possibly in a repetitive manner, between two images of said sequence, if necessary as a function of the result of a first comparison of the first image of the sequence considered with a stored reference image.

7. Device according to any one of claims 1 to 6, **characterised in that** the central module (1) integrates the software means of digital compression of video files and constitution of a communication interface with the internet, as well as a software modem and audio synthesis means.

8. Device according to any one of claims 1 to 7, **characterised in that** it also comprises as peripheral module(s), at least one detector (16) selected from a group consisting of motion detectors, opening detectors, broken glass detectors and different types of detectors of anomalies or domestic malfunctions, each detector (16) being equipped with radiofrequency transmitting/receiving means (16') for synchronous bidirectional communication with the central module (1).

9. Device according to any one of claims 1 to 8, **characterised in that** it also comprises, like other peripheral modules, at least one control and programming keypad (19), adapted in particular for fixing onto the wall and, if necessary, at least one offset alarm (17) and/or at least one remote control (18), each of these peripheral modules (17, 18, 19) being provided with their own radiofrequency transmitting/receiving means (17', 18', 19') for bidirectional communication with the central module (1).

10. Device according to claim 9, **characterised in that** the keypad (19) is provided with a non-contact identification badge reader (20), using an electromagnetic enquiry field, said reader (20) being activated, for a predefined period, by a proximity switch (21), for example of the infrared type, and **in that** the remote control (18) is automatically flipped into sleep mode when disconnected from its link with the central module (1) and is only reactivated after any key is pushed by the user and the said link with the central module (1) is re-established.

11. Device according to any one of claims 1 to 10, **characterised in that** the central module (1) is mounted in a closed housing (22), which consists of two complementary half-shells, a lower one of which (22') forms a securing base and the upper one of which (22") forms a cover, and comprises a contact (23) for detecting the opening and/or separation of the half-shells (22', 22"), the latter being connected by load transmission columns (24), intended to ensure the support of the said upper half-shell (22") and keeping it at a distance from the lower half-shell (22').

12. Device according to claim 11, **characterised in that** the housing (22) comprises an intermediate protection shell (22"') extending between the base (22') and the cover (22") and covering the printed circuit or board (26) fixed to the base (22') and bearing functional electronic and electric components (2, 2', 13, 14, 14', 14", 15) of the central module (1), and **in that** each load transmission column (24) consists, on the one hand, of a portion of rigid tube (28) formed in one piece with the intermediate shell (22"') and extending in the direction of the base (22') and, on the other hand, of a support point (29) receiving the base of the portion of rigid tube (28) and, finally, of a sleeve tube (30) formed on the interior surface of the cover (22') and designed to bear against the intermediate shell (22"') with the interposition of a washer (31) made of a resilient and/or elastic material.

13. Device according to any one of claims 9 to 12, **characterised in that** the alarm (17) is located in an almost similar independent housing (25), on the exterior of the housing (22) closing the central module (1), the module (17") for reinstating the warning audio signal of the said alarm (17) being mounted movably on a compression triggering contact (17"'), normally deactivated.

14. Method of functioning of a monitoring device according to claim 8, **characterised in that** it consists, in the case of detecting an incident or an anomaly via any one of the modules (16) or peripheral units (4), of forming in central module (1) an electronic mail describing the incident or anomaly on the data base and/or information provided by the module (16) and/or the unit (4) concerned, then activating at least one call to one or more pre-recorded numbers to announce the sending of said electronic mail, and finally sending the electronic mail, consisting of an accompanying descriptive message, if necessary, an attached file, for example of the audio and/or video type or in the form of a series of images, to one or more pre-programmed address(es).

## Patentansprüche

1. Überwachungs- und Eindringschutzvorrichtung, aufweisend einerseits ein zentrales Verwaltungs- und Steuerungsmodul (1), welches insbesondere Mittel zur Verarbeitung von Daten und zur Verwaltung (2, 2'), programmierbare Speichermittel (14, 14', 14") sowie Sende-/Empfangsmittel (8, 9) für bidirektionale Fernübertragungen mittels Radiofrequenz aufweist, und andererseits wenigstens eine Peripherieeinheit (4) in Form einer Videokamera (5), die mit einem Detektor (6) gekoppelt ist, wobei das Zentralmodul und jede Peripherieeinheit eine eigene, autonome Versorgung (7, 7') aufweist, **dadurch gekennzeichnet, dass** das Zentralmodul (1) und jede Peripherieeinheit (4) vom Typ Kamera (5)/Detektor (6) Radiofrequenz-Sende-/Empfangsmittel (8, 9) für die bidirektionale, synchrone intermittierende Übertragung von Datensignalen und/oder Steuersignalen untereinander aufweisen und dass jede Peripherieeinheit (4) einen Radiofrequenzsender (10) und das Zentralmodul (1) einen Radiofrequenzempfänger (11) aufweist, die für die unidirektionale, vorzugsweise intermittierende Übertragung von Videosignalen oder Bildsignalen ausgebildet sind, wobei eine numerische Codierung oder ein analoges Authentifizierungsmittel auf einer Unterträgerwelle übertragen wird, die für den Transport der Audiokomponente der genannten Videosignale vorgesehen ist, letzteres parallel zu jedem Videofluss, der in Richtung des genannten Moduls (1) übertragen wird.

2. Vorrichtung nach Anspruch 1, **dadurch gekennzeichnet, dass** die Aktivierung der Videokamera (5) jeder Peripherieeinheit (4) während einer vorbestimmten Dauer und das Aufnehmen und das anschließende Übertragen eines Bildes oder mehrerer Bilder zu dem Zentralmodul (1) direkt oder indirekt durch den Detektor (6), beispielsweise in Form eines Anwesenheits-oder Bewegungsmelders, der betreffenden Peripherieeinheit (4) ausgelöst werden, gegebenenfalls nach Validierung durch das Zentralmodul (1).

3. Vorrichtung nach Anspruch 2, **dadurch gekennzeichnet, dass** jede Peripherieeinheit (4) weiterhin Beleuchtungsmittel (12) aufweist, deren Beleuchtungszone im Wesentlichen mit der Aufnahmezone der Videokamera (5) der betreffenden Einheit (4) übereinstimmt, wobei die Aktivierung der genannten Beleuchtungsmittel (12) mit den effektiven Bildaufnahmeperioden der entsprechenden Videokamera (5) synchronisiert ist.

4. Vorrichtung nach einem der Ansprüche 1 bis 3, **dadurch gekennzeichnet, dass** die Verarbeitungs- und Verwaltungsmittel durch einen Haupt-Mikroprozessor (2) und einen Signalverarbeitungs-Mikroprozessor (2') gebildet sind, die über einen Datenbus (13) und einen Adressbus (13') mit verschiedenen Arbeitsspeichern (14, 14"), mit einer programmierbaren Logik (14') sowie mit einem Dekodierer (15) für Videosignale verbunden sind, wobei das von der Peripherieeinheit oder den Peripherieeinheiten (4) empfangene Bild oder wenigstens eines der von der Peripherieeinheit oder den Peripherieeinheiten (4) empfangenen Bilder durch die Verarbeitungs- oder Verwaltungsmittel (2, 2') in der Auflösung reduziert und mit einem entsprechenden, vorab gespeicherten Referenzbild verglichen wird, wobei letztere gegebenenfalls bei einem Erkennen eines Unterschieds zwischen den beiden verglichenen Bildern oder im Falle einer Anomalie eine bestätigende Überprüfung durchführen, indem sie untereinander einen erneuten Vergleich der genannten Bilder mit einer verbesserten Auflösung durchführen, bevor eine Alarmprozedur ausgelöst wird.

5. Vorrichtung nach Anspruch 4, **dadurch gekennzeichnet, dass** das wenigstens eine empfangene Bild nach Reduzierung der Auflösung mit einem Referenzbild verglichen wird, das in einem der Arbeitsspeicher (14) gespeichert ist und das einer normalen Situation entspricht.

6. Vorrichtung nach Anspruch 4 oder 5, **dadurch gekennzeichnet, dass** im Falle der Übertragung einer Sequenz aus mehreren aufeinanderfolgenden Bildern der Vergleich nach erfolgter Verringerung der Auflösung gegebenenfalls wiederholt zwischen zwei Bildern der Sequenz durchgeführt wird, gegebenenfalls in Abhängigkeit vom Ergebnis eines ersten Vergleichs des ersten Bildes der betreffenden Sequenz mit einem gespeicherten Referenzbild.

7. Vorrichtung nach einem der Ansprüche 1 bis 6, **dadurch gekennzeichnet, dass** das Zentralmodul (1) Programmmittel zur numerischen Komprimierung von Videodateien und zur Bereitstellung einer Kommunikationsschnittstelle mit dem übergeordneten Kommunikationsmedium, sowie ein Softwaremodem und Mittel zur Audiosynthese umfasst.

8. Vorrichtung nach einem der Ansprüche 1 bis 7, **dadurch gekennzeichnet, dass** sie weiterhin als Peripheriemodul oder Peripheriemodule wenigstens einen Detektor (16) aufweist, der ausgewählt ist aus der Gruppe, welche Bewegungsmelder, Öffnungsmelder, Fensterscheibenschadensmelder und verschiedene Typen von Detektoren von Anomalien oder Funktionsstörungen im Haushalt umfasst, wobei jeder Detektor (16) mit Radiofrequenz-Sende-/Empfangsmitteln (16') für eine bidirektionale, synchrone Kommunikation mit dem Zentralmodul (1) ausgestattet ist.

9. Vorrichtung nach einem der Ansprüche 1 bis 8, **dadurch gekennzeichnet, dass** sie außerdem als weitere Peripheriemodule wenigstens eine Befehls-und Programmiertastatur (19) aufweist, die insbesondere für eine Befestigung an einer Wand ausgebildet ist, sowie gegebenenfalls wenigstens eine entfernt angeordnete Sirene (17) und/oder wenigstens eine Fernsteuerung (18), wobei jedes dieser Peripheriemodule (17, 18, 19) mit eigenen Radiofrequenz-Sende-/Empfangsmitteln (17', 18', 19') für eine bidirektionale Kommunikation mit dem Zentralmodul (1) ausgestattet ist.

10. Vorrichtung nach Anspruch 9, **dadurch gekennzeichnet, dass** die Tastatur (19) mit einem Lesegerät (20) für einen kontaktlosen Identifikationsausweis ausgestattet ist, wobei ein elektromagnetisches Abfragefeld verwendet wird, wobei das Lesegerät (20) während einer bestimmten Zeit durch einen Näherungssensor (21), beispielsweise vom Infrarottyp, aktiviert wird, und dass die Fernsteuerung (18) im Falle einer Unterbrechung ihrer Verbindung mit dem Zentralmodul (1) automatisch in einen Schlafzustand umgeschaltet und nur durch Drücken auf eine beliebige Taste durch die Bedienperson und anschließendes Wiederherstellen der genannten Verbindung mit dem Zentralmodul (1) wieder aktiviert wird.

11. Vorrichtung nach einem der Ansprüche 1 bis 10, **dadurch gekennzeichnet, dass** das Zentralmodul (1) in einem geschlossenen Gehäuse (22) angeordnet ist, welches aus zwei komplementären Halbschalen gebildet ist, von denen die untere (22') einen Befestigungssockel bildet und von denen die obere (22") einen Deckel bildet, und welches einen Kontakt (23) zum Erkennen eines Öffnens und/oder einer Trennung der beiden Halbschalen (22', 22") aufweist, wobei letztere durch Kraftübertragungssäulen (24) verbunden sind, die dazu dienen, die Halterung der oberen Halbschale (22") und ihre Distanzierung gegenüber der unteren Halbschale (22') sicherzustellen.

12. Vorrichtung nach Anspruch 11, **dadurch gekennzeichnet, dass** das Gehäuse (22) eine Schutz-Zwischenschale (22"') aufweist, die sich zwischen dem Sockel (22') und dem Deckel (22") erstreckt und die gedruckte Schaltung oder die Karte (26) abdeckt, welche an dem Sockel (22') befestigt ist und welche die elektronischen und elektrischen Funktionsbestandteile (2, 2', 13, 14, 14', 14", 15) des Zentralmoduls (1) trägt, und dass jede Kraftübertragungssäule (24) einerseits durch einen starren Rohrabschnitt (28) gebildet ist, der einstückig mit der Zwischenschale (22"') ausgebildet ist und sich in Richtung des Sockels (22') erstreckt, und andererseits durch eine Abstützung (29), welche die Basis des starren Rohrabschnitts (28) aufnimmt, sowie schließlich durch eine Hülse (30), die auf der Innenseite des Deckels (22') ausgebildet ist und dazu dient, nach Zwischenfügung einer Unterlegscheibe (31) aus einem nachgiebigen und/oder elastischen Material in Anlage auf der Zwischenschale (22"') zu treten.

13. Vorrichtung nach einem der Ansprüche 9 bis 12, **dadurch gekennzeichnet, dass** die Sirene (17) in einem von dem Gehäuse (22), welches das Zentralmodul (1) umschließt, unabhängigen und von außen im Wesentlichen gleichen Gehäuse (25) angeordnet ist, wobei das Modul (17") zur Wiedergabe des akustischen Alarmsignals der Sirene (17) beweglich auf einem Druckauslösekontakt (17"') angeordnet ist, welcher normalerweise deaktiviert ist.

14. Verfahren zum Betreiben einer Überwachungsvorrichtung gemäß Anspruch 8, **dadurch gekennzeichnet, dass** im Falle des Erkennens eines Zwischenfalls oder einer Anomalie durch eines der Module (16) oder eine der Peripherieeinheiten (4) bei dem Zentralmodul (1) eine elektronische Mitteilung zusammengestellt wird, welche den Zwischenfall oder die Anomalie auf der Grundlage von Daten und/oder Informationen beschreibt, welche durch das betreffende Modul (16) und/oder durch die betreffende Einheit (4) bereitgestellt werden, dass anschließend wenigstens ein Anruf bei einer oder mehreren vorab eingespeicherten Nummern durchgeführt wird, um das Absenden der elektronischen Mitteilung anzukündigen, und dass schließlich die elektronische Mitteilung bestehend aus einer beschreibenden Nachricht, die gegebenenfalls von einer angehängten Datei begleitet ist, beispielsweise vom Typ Audio und/oder Video oder in Form einer Abfolge von Bildern, zu einer oder mehreren vorab eingespeicherten Adressen gesendet wird.
